# EUROPÄISCHE PATENTSCHRIFT

(11) **EP 3 335 977 B1**
(45) Veröffentlichungstag und Bekanntmachung des Hinweises auf die Patenterteilung: **19.06.2019**
(21) Anmeldenummer: 17206331.5
(22) Anmeldetag: 11.12.2017
(51) Int. Cl.: B63B 27/08, B66D 1/52

(54) **VERFAHREN UND VORRICHTUNG ZUR WELLENGANGSKOMPENSATION**
METHOD AND DEVICE FOR SWELL COMPENSATION
PROCÉDÉ ET DISPOSITIF DE COMPENSATION DE LA HOULE

(30) Priorität: 15.12.2016 DE 102016225093
(43) Veröffentlichungstag der Anmeldung: 20.06.2018
(73) Patentinhaber: Robert Bosch GmbH, 70442 Stuttgart (DE)
(72) Erfinder: Nguyen, Quang Huy, 70193 Stuttgart (DE); Erz, Michael, 75417 Muehlacker (DE); Neyer, Daniel, 70195 Stuttgart (DE)
(74) Vertreter: Thürer, Andreas

(56) Entgegenhaltungen:
- EP-A1- 2 123 588
- WO-A1-2006/033165
- CN-B- 103 318 776
- DE-A1-102014 224 204

## Beschreibung

Die Erfindung betrifft ein System zur aktiven Wellengangskompensation. Mit derartigen Systemen wird genau genommen nicht der Wellengang kompensiert, sondern die durch die Wellen induzierte Bewegung einer schwimmenden Einrichtung (z.B. Schiff oder Plattform) auf Grund des Wellengangs.

Eines der Hauptmerkmale und maßgeblicher störender Faktor bei Marine- und Offshore-Operationen ist die durch Wellen induzierte Bewegung der schwimmenden Einrichtungen. Bei Operationen wie z.B. dem Absetzen einer Last auf dem Meeresgrund/Schiff oder der Verlegung von Unterwasser-Pipelines muss auf ein so genanntes Wetterfenster gewartet werden, in dem ein ruhiger Wellengang vermutet wird, was zu hohen Kosten der Operation führt. Diesbezüglich werden Systeme zur Wellengangskompensation in der Marine- und Offshore-Technik eingesetzt um diese Bewegung zu kompensieren und gegebenenfalls das Wetterfenster bzw. das Operationszeitfenster zu erweitern.

Das Ziel derartiger Systeme zur Wellengangskompensation ist die Regelung einer Position und/oder Geschwindigkeit einer Last (z.B. Pipeline oder Gangway). Der derzeitige Stand der Technik erlaubt im Wesentlichen die Einteilung in passive und aktive Systeme.

Passive Systeme verwenden ein nachgiebiges Element (z.B. einen passiven Energiespeicher oder eine hydropneumatisch ausgeführte Feder), welches durch den Wellengang induzierte Lasten auf eine Hubeinheit der schwimmenden Einrichtung reduziert. Dies hat den Vorteil eines einfachen und günstigen Aufbaus jedoch mit beschränkter Kompensationsgüte.

Die aktiven Systeme sehen einen zusätzlichen Aktor oder zumindest einen ergänzenden aktiven Eingriff in die Hubvorrichtung vor, wobei sie durch geeignete Regelungsstrategien eine deutlich verbesserte Kompensationsgüte erreichen. Die Aktuierung bzw. der aktive Eingriff kann auf hydraulischen Zylindern, Winden mit primär und sekundär geregelten Hydraulikmotoren oder elektrischen Motoren basieren.

In der Druckschrift EP 1 070 828 A2 ist ein aktives System zur Wellengangskompensation gezeigt. Dazu ist eine Messvorrichtung (Motion Reference Unit, MRU) vorgesehen, die die Bewegung der schwimmenden Einrichtung erfasst, die dann korrigierend in Form einer Vorsteuerung in den Regelkreis eingeprägt wird. Auf Basis des Regelkreises erfolgt eine aktive Manipulation der Aktoren.

Nachteilig an derartigen aktiven Regelungen ist die zeitliche Verzögerung, die maßgeblich durch den Delay des geschlossenen Regelkreises bestimmt wird, welcher durch den Controller, die Charakteristik der jeweils verbauten mechanischen Komponenten, die Dynamik des Gesamtsystems und die Signalverzögerungen in Folge des Messsystems (Bus-Delays, Update Zeitpunkte, etc.) beeinflusst wird.

Das aktive System zur Wellengangskompensation gemäß der Druckschrift EP 2 123 588 A1 hat daher neben der Messvorrichtung eine Prognosevorrichtung, die eine Prädiktion (Vorhersage) der Bewegung der schwimmenden Einrichtung für die nahe Zukunft ermittelt, die ebenfalls in die Regelung der Hubvorrichtung eingeprägt wird. Dabei wird ein Algorithmus zur Prädiktion verwendet.

Die Aufgabe der Erfindung ist die Schaffung eines Verfahrens und einer Vorrichtung zur Verbesserung der Performance mit einer vorausschauenden Regelungsstrategie. Das Verfahren und die Vorrichtung sollen sich mit geringem Aufwand in bestehende Regelsysteme integrieren lassen. Insbesondere sollen das Verfahren und die Vorrichtung im Gegensatz zu Veröffentlichungen des Standes der Technik ohne Veränderung in bestehenden Regelungssystems eingesetzt werden (Add-On Lösung).

Diese Aufgabe wird gelöst durch ein Verfahren zur aktiven Wellengangskompensation mit den Merkmalen des Patentanspruchs 1 und durch eine Vorrichtung zur aktiven Wellengangskompensation mit den Merkmalen des Patentanspruchs 13.

Weitere vorteilhafte Ausgestaltungen der Erfindung sind in den abhängigen Patentansprüchen beschrieben.

Mit dem beanspruchten Verfahren wird eine aktive Wellengangskompensation durchgeführt, in dem eine Relativbewegung zwischen einer Zielposition (z.B. dem Meeresgrund oder einem Deck einer schwimmenden Einrichtung) und einer Last (z.B. einer Pipeline oder einer Gangway) zumindest teilweise kompensiert wird. Das Verfahren weist folgende wiederholt durchgeführte Schritte auf:
- Messen der aktuellen Relativbewegung und
- Vorausberechnen der zukünftigen Relativbewegung.
Erfindungsgemäß basiert das Vorausberechnen auf einem Recursive-Least-Squares-Algorithmus.

Um die gleiche Kompensationsgüte zu erreichen, können bei Verfahren mit Vorausberechnung gegenüber dem Stand der Technik kostengünstigere Komponenten eingesetzt werden. Weiterhin ermöglicht das Verfahren sehr geringe Integrationskosten. Schließlich ermöglicht das Verfahren eine Add-On-Lösung für bestehende Systeme.

Gemäß einer ersten Ausführungsform kann das erfindungsgemäße Verfahren zur Regelung zumindest eines Aktors einer ortsfesten - insbesondere am Ufer angeordneten - Hubeinrichtung ausgelegt sein, wobei die Bewegung der Last an die Bewegung einer schwimmenden Einrichtung angepasst werden soll.

In einer zweiten bevorzugten Ausführungsform kann die schwimmende Einrichtung die Hubeinrichtung aufweisen, so dass die Last ruhend bzw. ortsfest gehalten werden soll - z.B. über dem Meeresgrund. Die zweite Ausführungsform des Verfahrens kann z.B. an einem Offshorekran, einem Kranschiff, einer Offshore Gangway, einer Bohrpattform oder einem Bohrschiff eingesetzt werden.

Gemäß einer dritten Ausführungsform weist auch die schwimmende Einrichtung die Hubeinrichtung auf, wobei (abweichend von der zweiten Ausführungsform) die Last an die Bewegung einer weiteren schwimmenden Einrichtung angepasst werden soll. Dabei kann vorzugsweise eine optische Messtechnik eingesetzt werden, um die Relativbewegung der beiden schwimmenden Einrichtungen zueinander zu erfassen. Bei der dritten Ausführungsform kann es sich also um eine Schiff-zu-Schiff-Anwendung des erfindungsgemäßen Verfahrens handeln.

Das erfindungsgemäße Verfahren kann nicht nur zur Kompensation einer vertikalen (Tauch-) Bewegung (Heave) sondern auch für die weiteren fünf Freiheitsgrade der Bewegung der schwimmenden Einrichtung weitergebildet sein. Also für lineare Bewegungen entlang der Längsachse und/oder lineare Bewegungen entlang der Querachse und/oder rotatorische Gierbewegungen um die senkrechte Achse und/oder Rollbewegungen um die Längsachse und/oder Nickbewegungen um die Querachse der schwimmenden Einrichtung.

Vorzugsweise weist das Verfahren folgenden ergänzenden Schritt auf: Ermittlung einer dominierende Frequenz der Bewegung, z.B. das für die Nordsee typische Jonswap Spektrum.

Gemäß einem ersten Ausführungsbeispiel wird das Verfahren mit einem geschlossenen Regelkreis durchgeführt.

Vorzugsweise weist das Verfahren folgenden ergänzenden Schritt auf: Durchführung einer offline Übertragungsfunktion des Regelkreises.

Vorzugsweise weist das Verfahren folgenden ergänzenden Schritt auf: Bestimmung einer Phasenverschiebung des Regelkreises.

Vorzugsweise weist das Verfahren folgenden ergänzenden Schritt auf: Bestimmung einer Prädiktionszeit in Abhängigkeit der Update-Rate basierend auf der ermittelten Phasenverschiebung.

Gemäß einem zweiten Ausführungsbeispiel ist das Verfahren adaptiv und weist folgenden ergänzenden Schritt auf: Durchführung einer Feed-Forward-Inversion des geschlossenen Regelkreises. Damit kann die Performance des erfindungsgemäßen Verfahrens weiter verbessert werden.

Vorzugsweise weist das Verfahren folgenden ergänzenden Schritt auf: Modifizierung von Eigenschaften eines adaptiven Reglers in Abhängigkeit der Prozessdynamik.

Vorzugsweise weist das Verfahren folgenden ergänzenden Schritt auf: Durchführung einer online Parameterschätzung des geschlossenen Regelkreises in Echtzeit.

Die Durchführung der online Parameterschätzung des geschlossenen Regelkreises basiert vorzugsweise auf einem Algorithmus, der eine stabile Inversion eines geschätzten Modells vornimmt.

Die beanspruchte Vorrichtung dient zur aktiven Wellengangskompensation, wobei eine Relativbewegung zwischen einer Zielposition (z.B. dem Meeresgrund oder einem Deck einer schwimmenden Einrichtung) und einer Last (z.B. einer Pipeline oder einer Gangway) zumindest teilweise kompensierbar ist. Dazu hat die Vorrichtung eine Messeinrichtung zur Erfassung der aktuellen Relativbewegung und einen als Prognoseeinrichtung eingesetzten Prädiktor zum Vorausberechnen der zukünftigen Relativbewegung. Erfindungsgemäß basiert der Prädiktor auf einem Recursive-Least-Squares-Algorithmus.

Um die gleiche Kompensationsgüte zu erreichen, können bei Vorrichtungen mit Prädiktor gegenüber dem Stand der Technik kostengünstigere Komponenten eingesetzt werden. Weiterhin ermöglicht die Vorrichtung sehr geringe Integrationskosten. Schließlich ermöglicht die Vorrichtung eine Add-On-Lösung für bestehende Vorrichtungen.

Die vorgenannten Weiterbildungen des Verfahrens können auch bevorzugte Weiterbildungen der Vorrichtung sein.

Bei einer bevorzugten Weiterbildung hat die erfindungsgemäße Vorrichtung ein Summationsglied, über das ein Ausgangssignal des Prädiktors und ein Ausgangssignal eines Bedienelements addierbar sind.

Mehrere Ausführungsbeispiele des erfindungsgemäßen Verfahrens bzw. der erfindungsgemäßen Vorrichtung zur aktiven Wellengangskompensation sind in den Zeichnungen dargestellt. Anhand der Figuren dieser Zeichnungen wird die Erfindung nun näher erläutert.

Es zeigen
Figur 1 in einer schematischen Darstellung ein Schiff mit einer am Boden abzusetzenden Last mit der erfindungsgemäßen Vorrichtung zur Wellengangskompensation,
Figur 2 eine Schaltbild eines ersten Ausführungsbeispiels des erfindungsgemäßen Verfahrens,
Figur 3 ein Diagramm mit der Darstellung der Bewegung der Last ohne und mit erfindungsgemäßem Verfahren bzw. ohne und mit erfindungsgemäße Vorrichtung; und
Figur 4 eine Schaltbild eines zweiten Ausführungsbeispiels des erfindungsgemäßen Verfahrens.

Figur 1 zeigt in einer vereinfachten Darstellung eine Welle 1 einer Meeresoberfläche, auf der ein Schiff 3 schwimmt. Aufgrund der Welle 1 führt das Schiff 3 eine Bewegung (heave) *h*ₜ aus, welche von der Welle 1 abweichen kann, und die in Figur 1 mit einem Doppelpfeil symbolisiert ist.

Auf dem Schiff 3 ist ein Kran 4 montiert, über dessen Winde 6 eine Last m zum Meeresgrund 8 abgesenkt werden soll. Die Winde hat eine Drehgeschwindigkeit ω. Dabei hat die Last m eine Position z und wird mit einer Geschwindigkeit v abgesenkt.

Verallgemeinert ausgedrückt ist die Bewegung *h*ₜ des Schiffes 3 eine Relativbewegung *h*ₜ zwischen einer schwimmenden Einrichtung 3 und einer Zielposition 8.

Gemäß Figur 2 wird die Bewegung *hₜ* des Schiffes zum Zeitpunkt t durch eine Messeinrichtung (MRU) 10 gemessen und als Eingangswert zur Schätzung des zukünftigen Wertes *h*ₜ₊₁ verwendet. Die Schätzung basiert auf einem Recursive Least Squares (RLS) Algorithmus.

Zur Schätzung wird ein lineares Modell θ ${h}_{t + 1} = {\vec{h}}_{t}^{T} ⋅ {\vec{θ}}_{t}$ verwendet, wobei der Messdaten-Vektor $\vec{{h}_{t}^{T}}$ aus *N* Messungen bis zum Zeitpunkt t besteht, und wobei *̅θ̅*̅ die Koeffizienten sind.

Zunächst wird der sogenannte Kalman-Verstärkungsvektor ${\vec{K}}_{t} = \frac{{P}_{t - 1} ⋅ {\vec{h}}_{t - 1}}{λ + {\vec{h}}_{t - 1}^{T} {P}_{t - 1} {\vec{h}}_{t - 1}}$ berechnet, wobei *λ* (0≤*λ*≤1) der sogenannte Forgetting Factor und *Pᵢ* die inverse Korrelationsmatrix der Messdaten sind.

Der Apriori-Fehler *∈* zwischen dem aktuellen Messwert *h*ₜ und dem geschätzten Wert *h*ₜ₊₁ wird anschließend als ${ε}_{t} = {h}_{t} - \vec{{h}_{t - 1}^{T}} \vec{{θ}_{t - 1}}$ bestimmt.

Die Koeffizienten *θₜ* werden anhand der Gleichung ${\vec{θ}}_{t} = {\vec{θ}}_{t - 1} {\vec{K}}_{t} {ε}_{t}$ und die inverse Korrelationsmatrix *Pₜ* anhand ${P}_{t} = \frac{{P}_{t - 1} - {\vec{K}}_{t} \vec{{h}_{t}^{T}} {P}_{t - 1}}{λ}$ aktualisiert.

Anschließend wird eine Schätzung der Bewegung bzw. der Messwerte zu einem Zeitpunkt *t*+*n* berechnet. Dazu wird iterativ ein neuer Messdaten-Vektor entsprechender Länge erzeugt und mit dem Koeffizienten-Vektor *θ̅ₜ* multipliziert ${h}_{t + n} = \left({h}_{t - N + n - 1},{h}_{t - N + n},…,{h}_{t + n - 1}\right) ⋅ {\vec{θ}}_{t}$

Die Erfindung richtet sich auf eine Erweiterung eines bestehenden AHC Systems zur Wellengangskompensation. Das bedeutet, dass ein bestehender Regler 16, der bei den gezeigten Ausführungsbeispielen als PID-Regler ausgebildet ist, durch Einbeziehen zukünftiger Informationen zur Bewegung eine verbesserte Performance erlaubt. Dem entsprechend gliedert sich die erweiterte Struktur in eine "Vorhersage der Bewegung" und eine "aktive Vorsteuerung".

Die Performance des Systems zur aktiven Wellengangskompensation wird maßgeblich durch den Delay des geschlossenen Regelkreises 14 bestimmt, welcher durch den Regler 16, die Charakteristik der jeweils verbauten mechanischen Komponenten und die Signalverzögerungen in Folge der Messeinrichtung 10 (Bus-Delays, Update Zeitpunkte, etc.) beeinflusst wird.

Durch den Einsatz eines Prädiktors 12 in der Vorsteuerung kann durch einen geeigneten Prädiktionshorizont eine Kompensation dieser Verzögerungen des geschlossenen Regelkreises 14 vorgenommen werden.

Die Eigenschaft des Prädiktors 12 bedingt einen periodischen Verlauf der Eingangsgröße *h*ₜ um einen möglichst genau Vorhersage *h*ₜ₊₁ treffen zu können. Dies ist durch die Charakteristik der Wellen 1 und dem entsprechend auch der trägeren Bewegung *h*ₜ des Schiffes 3 gegeben.

Zur Ermittlung der optimalen Prädiktionszeit wird eine offline Übertragungsfunktion des geschlossenen Regelkreises 14 durchgeführt. Des Weiteren wird bei der bekannten dominierenden Frequenz der Wellenbewegung *h*ₜ (z.B. bei Jonswap Spektrum) die Phasenverschiebung des geschlossenen Regelkreises 14 bestimmt. Basierend auf der ermittelten Phasenverschiebung wird in Abhängigkeit der Update Rate die Prädiktionszeit bestimmt.

Die über ein Summationsglied 23 gebildete Summe der prädiktierten zukünftigen Bewegung *h*ₜ₊₁ und eines Benutzerkommandos eines Bedienelements 24 stellt den Eingang des Systems zur aktiven Wellengangskompensation gemäß dem Stand der Technik dar. Die innere Struktur des Systems des Standes der Technik muss nicht geändert werden.

Eine Simulation beider Ausführungsbeispiele des erfindungsgemäßen Verfahrens und der erfindungsgemäßen Vorrichtung zur aktiven Wellengangskompensation kombiniert mit dem Prädiktor 12 wird in Figur 3 dargestellt. Es sind die Ergebnisse für das Beispielschiff 3 mit repräsentativen Bewegungsdaten *h*ₜ gezeigt. Dabei sind vier verschiedene Geschwindigkeiten v der Last m über der Zeit aufgetragen. Die gestrichelte Kurve zeigt die Bewegungsgeschwindigkeit *h*ₜ des Schiffes und damit auch die Geschwindigkeit v der Last m ohne Kompensation. Weiterhin zeigt die Kurve 19 die Geschwindigkeit v der Last m mit aktiver Wellengangskompensation gemäß dem Stand der Technik. Kurve 20 zeigt die Geschwindigkeit v der Last m mit erfindungsgemäßer aktiver Wellengangskompensation gemäß dem ersten Ausführungsbeispiel mit Phasenverschiebung. Kurve 21 zeigt die Geschwindigkeit v der Last m mit erfindungsgemäßer aktiver Wellengangskompensation gemäß dem zweiten Ausführungsbeispiel mit dem adaptiven Verfahren.

In der Simulation anhand des Beispielschiffes 3 mit repräsentativen Bewegungsdaten *h*ₜ konnte eine Performanceverbesserung der Kompensation der Schiffsbewegung *h*ₜ erreicht werden.

In Ergänzung zum oben beschriebenen Verfahren kann die Performance mit Hilfe einer Feed-Forward Inversion der Regelstrecke zusätzlich verbessert werden.

Ein Nachteil des oben beschriebenen Verfahrens besteht in der Notwendigkeit einer offline Phasenverzögerungsanalyse, welche durch eine Erweiterung gemäß Figur 4 gelöst wird.

Ein adaptiver Regler 22 modifiziert seine Eigenschaften in Abhängigkeit der Prozessdynamik und der Charakteristik der Bewegung *h*ₜ des Schiffs 3. Der Adaptionsprozess erfordert eine zusätzliche online Parameterschätzung mittels eines Parameter-Schätzers 26 des geschlossenen Regelkreises 14 in Echtzeit. Der Parameter-Schätzer 26 basiert auf einem Algorithmus der eine stabile Inversion des geschätzten Modells vornimmt. Die prädiktierte Bewegungsinformation wird in die Berechnung der Stellgröße des Adaptiv-Controllers miteinbezogen.

Offenbart sind ein Verfahren und Vorrichtung zur aktiven Wellengangskompensation mit einer Prädiktion bzw. mit einem Prädiktor zur Abschätzung der zukünftigen Relativbewegung zwischen einer Last und einer Zielposition sowie einer adaptiven Regelung. Die Prädiktion erfolgt mit einem Recursive-Least-Squares-Algorithmus.

### Bezugszeichen

- 1: Welle
- 3: schwimmende Einrichtung/ Schiff
- 4: Hubeinrichtung / Kran
- 6: Winde
- 8: Zielposition / Meeresgrund
- 10: Messeinrichtung
- 12: Prädiktor
- 14: geschlossener Regelkreis
- 16: Regler
- 18: Kurve hₜ
- 19: Kurve Regelung gemäß Stand der Technik
- 20: Kurve Regelung mit Phasenverschiebung
- 21: Kurve adaptives Verfahren
- 22: adaptiver Regler
- 23: Summationsglied
- 24: Bedienelement
- 26: Parameter-Schätzer

- *h*ₜ: aktuelle Relativgeschwindigkeit/ Bewegung
- *h*ₜ₊₁: zukünftige Relativgeschwindigkeit/ Bewegung
- m: Last
- z: Position der Last
- v: Geschwindigkeit der Last
- ω: Drehgeschwindigkeit der Winde

## Patentansprüche

1. Verfahren zur aktiven Wellengangskompensation, mit dem eine Relativbewegung (*h*ₜ) zwischen einer Zielposition (8) und einer Last (m) zumindest teilweise kompensiert wird, mit den Schritten:
- Messen der aktuellen Relativbewegung (*h*ₜ) und
- Vorausberechnen der zukünftigen Relativbewegung (*h*ₜ₊₁),
**dadurch gekennzeichnet, dass** das Vorausberechnen auf einem Recursive-Least-Squares-Algorithmus basiert.

2. Verfahren nach Anspruch 1, wobei die Zielposition (8) ruht oder an einer schwimmenden Einrichtung angeordnet ist, und wobei die Last (m) an eine Hubeinrichtung (4) einer schwimmenden Einrichtung (3) gekoppelt ist.

3. Verfahren nach Anspruch 2, wobei das Messen und das Vorausberechnen für einen der sechs Freiheitsgrade der zumindest einen schwimmenden Einrichtung (3) oder für eine beliebige Kombination der Freiheitsgrade erfolgt.

4. Verfahren nach einem der vorhergehenden Ansprüche mit dem Schritt:
- Ermittlung einer dominierende Frequenz der Relativbewegung (*h*ₜ).

5. Verfahren nach einem der vorhergehenden Ansprüche, das mit einem geschlossenen Regelkreis (14) durchgeführt wird.

6. Verfahren nach Anspruch 5 mit dem Schritt:
- Durchführung einer offline Berechnung der Übertragungsfunktion des Regelkreises (14).

7. Verfahren nach Anspruch 5 oder 6, mit dem Schritt:
- Bestimmung der Phasenverschiebung des Regelkreises (14).

8. Verfahren nach Anspruch 7, mit dem Schritt:
- Bestimmung der Prädiktionszeit in Abhängigkeit der Update-Rate basierend auf der Phasenverschiebung.

9. Verfahren nach Anspruch 5 mit dem Schritt:
- Durchführung einer Feed-Forward-Inversion des geschlossenen Regelkreises.

10. Verfahren nach Anspruch 9, mit dem Schritt:
- Modifizierung von Eigenschaften eines adaptiven Reglers (22) in Abhängigkeit der Relativbewegung (*h*ₜ) und der Prozessdynamik.

11. Verfahren nach den Ansprüchen 9 oder 10, mit dem Schritt:
- Durchführung einer online Parameterschätzung des geschlossenen Regelkreises (14) in Echtzeit.

12. Verfahren nach Anspruch 11, wobei der Schritt:
- Durchführung der online Parameterschätzung auf einem Algorithmus basiert, der eine stabile Inversion des geschätzten Modells vornimmt.

13. Vorrichtung zur aktiven Wellengangskompensation, mit der eine Relativbewegung (*h*ₜ) zwischen einer Zielposition (8) und einer Last (m) zumindest teilweise kompensierbar ist, wobei die Vorrichtung eine Messeinrichtung (10) zur Erfassung der aktuellen Relativbewegung (*h*ₜ) und einen Prädiktor (12) zur Vorausberechnung der zukünftigen Relativbewegung (*h*ₜ₊₁) aufweist, **dadurch gekennzeichnet, dass** der Prädiktor (12) auf einem Recursive-Least-Squares-Algorithmus basiert.

14. Vorrichtung nach Anspruch 13, die zur Durchführung des Verfahrens nach einem der Ansprüche 2 bis 12 ausgelegt ist.

15. Vorrichtung nach Anspruch 13 oder 14 mit einem Summationsglied (23), über das ein Ausgangssignals des Prädiktors (12) und ein Ausgangssignals eines Bedienelements (24) addierbar sind.

## Claims

1. Method for active swell compensation, which is used to at least partially compensate for a relative movement (*h*ₜ) between a target position (8) and a load (m), having the steps of:
- measuring the current relative movement (hₜ), and
- predicting the future relative movement (hₜ₊₁), **characterized in that** the prediction is based on a recursive least squares algorithm.

2. Method according to Claim 1, wherein the target position (8) is at rest or is arranged on a floating device, and wherein the load (m) is coupled to a lifting device (4) of a floating device (3).

3. Method according to Claim 2, wherein the measurement and the prediction are carried out for one of the six degrees of freedom of the at least one floating device (3) or for any desired combination of the degrees of freedom.

4. Method according to one of the preceding claims, having the step of:
- determining a dominant frequency of the relative movement (hₜ).

5. Method according to one of the preceding claims, which is carried out with a closed control loop (14) .

6. Method according to Claim 5, having the step of:
- carrying out an offline calculation of the transfer function of the control loop (14).

7. Method according to Claim 5 or 6, having the step of:
- determining the phase shift of the control loop (14) .

8. Method according to Claim 7, having the step of:
- determining the prediction time in dependence on the update rate on the basis of the phase shift.

9. Method according to Claim 5, having the step of:
- carrying out a feed forward inversion of the closed control loop.

10. Method according to Claim 9, having the step of:
- modifying properties of an adaptive controller (22) in dependence on the relative movement (hₜ) and the process dynamics.

11. Method according to Claim 9 or 10, having the step of:
- carrying out an online parameter estimation of the closed control loop (14) in real time.

12. Method according to Claim 11, wherein the step of:
- carrying out the online parameter estimation is based on an algorithm which carries out a stable inversion of the estimated model.

13. Apparatus for active swell compensation, which can be used to at least partially compensate for a relative movement (hₜ) between a target position (8) and a load (m), wherein the apparatus has a measuring device (10) for capturing the current relative movement (hₜ) and a predictor (12) for predicting the future relative movement (hₜ₊₁), **characterized in that** the predictor (12) is based on a recursive least squares algorithm.

14. Apparatus according to Claim 13, which is designed to carry out the method according to one of Claims 2 to 12.

15. Apparatus according to Claim 13 or 14, having a summation element (23) which can be used to add an output signal from the predictor (12) and an output signal from an operating element (24).

## Revendications

1. Procédé de compensation active de la houle, selon lequel un mouvement relatif (*h*ₜ) entre une position cible (8) et une charge (m) est compensé au moins partiellement, comprenant les étapes consistant à :
- mesurer le mouvement relatif actuel (*h*ₜ) et
- prédire le mouvement relatif futur (*h*ₜ₊₁),
**caractérisé en ce que** la prédiction est basée sur un algorithme des moindres carrés récursif.

2. Procédé selon la revendication 1, dans lequel la position cible (8) repose ou est disposée sur un moyen flottant, et dans lequel la charge (m) est couplée à un moyen de levage (4) d'un moyen flottant (3).

3. Procédé selon la revendication 2, dans lequel la mesure et la prédiction sont effectuées pour l'un des six degrés de liberté dudit au moins un moyen flottant (3) ou pour une combinaison quelconque des degrés de liberté.

4. Procédé selon l'une des revendications précédentes, comprenant l'étape consistant à :
- déterminer une fréquence dominante de mouvement relatif (*h*ₜ) .

5. Procédé selon l'une des revendications précédentes, qui est mis en oeuvre au moyen d'un circuit de régulation en boucle fermée (14).

6. Procédé selon la revendication 5, comprenant l'étape consistant à :
- effectuer un calcul hors ligne de la fonction de transfert du circuit de régulation (14).

7. Procédé selon la revendication 5 ou 6, comprenant l'étape consistant à :
- déterminer le déphasage du circuit de régulation (14).

8. Procédé selon la revendication 7, comprenant l'étape consistant à :
- déterminer le temps de prédiction en fonction du taux d'actualisation sur la base du déphasage.

9. Procédé selon la revendication 5, comprenant l'étape consistant à :
- mettre en oeuvre une inversion anticipée du circuit de régulation en boucle fermée.

10. Procédé selon la revendication 9, avec la comprenant l'étape consistant à :
- modifier des propriétés d'un régulateur adaptatif (22) en fonction du mouvement relatif (*h*ₜ) et de la dynamique du processus.

11. Procédé selon les revendications 9 ou 10, comprenant l'étape consistant à :
- effectuer en temps réel une estimation en ligne des paramètres du circuit de régulation en boucle fermée (14) .

12. Procédé selon la revendication 11, dans lequel l'étape consistant à :
- effectuer l'estimation en ligne des paramètres est basée sur un algorithme qui effectue une inversion stable du modèle estimé.

13. Dispositif de compensation active de la houle, au moyen duquel un mouvement relatif (*h*ₜ) entre une position cible (8) et une charge (m) peut être compensé au moins partiellement, dans lequel le dispositif comporte un moyen de mesure (10) destiné à détecter le mouvement relatif actuel (*h*ₜ) et un prédicteur (12) destiné à prévoir le mouvement relatif futur (*h*ₜ₊₁), **caractérisé en ce que** le prédicteur (12) est basé sur un algorithme des moindres carrés récursif.

14. Dispositif selon la revendication 13, qui est conçu pour mettre en oeuvre le procédé selon l'une des revendications 2 à 12.

15. Dispositif selon la revendication 13 ou 14, comprenant un élément de sommation (23) au moyen duquel un signal de sortie du prédicteur (12) et un signal de sortie d'un élément de commande (24) peuvent être additionnés.
